# EUROPÄISCHE PATENTSCHRIFT

(11) **EP 0 833 968 B1**
(45) Veröffentlichungstag und Bekanntmachung des Hinweises auf die Patenterteilung: **24.05.2000**
(21) Anmeldenummer: 96909000.0
(22) Anmeldetag: 26.04.1996
(51) Int. Cl.: D03D 47/00

(54) **WEBROTOR MIT ANSCHLAGLAMELLEN**
LOOM ROTOR WITH RETENTION PLATES
ROTOR D'UN METIER A TISSER, DOTE DE LAMELLES DE BUTEE

(30) Priorität: 22.06.1995 CH 182495
(43) Veröffentlichungstag der Anmeldung: 08.04.1998
(73) Patentinhaber: SULZER TEXTIL AG, 8630 Rüti (CH)
(72) Erfinder: STEINER, Alois, CH-8739 Rieden (CH)
(74) Vertreter: Heubeck, Bernhard
(86) Internationale Anmeldenummer: CH9600157
(87) Internationale Veröffentlichungsnummer: WO9700986

(56) Entgegenhaltungen:
- EP-A- 0 137 071
- EP-A- 0 456 599

## Beschreibung

Die Erfindung betrifft einen Webrotor mit Anschlaglamellen gemäss dem Oberbegriff von Anspruch 1.

Aus der Patentschrift EP 0 137 071 ist ein Webrotor für eine Reihenfachwebmaschine mit Anschlaglamellen für Schussfäden bekannt. Dabei sind in Drehrichtung des Webrotors aufeinanderfolgend angeordnete Anschlaglamellen jeweils mittig zwischen zwei vorhergehend angeordneten Anschlaglamellen plaziert. Aus der Druckschrift EP 0 456 599 A1 ist ein weiterer Webrotor für eine Reihenfachwebmaschine mit Anschlaglamellen für Schussfäden bekannt. Diese beiden Anordnungen weisen den Nachteil auf, dass die Anschlaglamellen in Verlaufsrichtung der Drehachse des Webrotors einen relativ geringen Abstand aufweisen, sodass es schwierig ist einen durch Legeelemente geführten Kettfaden sicher zwischen zwei benachbarte Anschlaglamellen einzulegen. Insbesondere bei einer hohen Kettfadendichte besteht die Gefahr, dass die einzelnen Kettfäden fehlerhaft in die Zwischenräume der Anschlaglamellen eingelegt werden, was zu einer Kettstreifigkeit oder zu einem Bindungsfehler führt. Der Erfindung liegt die Aufgabe zugrunde, einen Webrotor zu schaffen, der die benannten Nachteile überwindet.

Diese Aufgabe wird gelöst durch eine Vorrichtung aufweisend die Merkmale von Anspruch 1. Der Unteranspruch 2 bezieht sich auf eine weitere vorteilhafte Ausgestaltung der Erfindung. Die Aufgabe wird weiter gelöst durch ein Verfahren aufweisend die Merkmale von Anspruch 4. Der Unteranspruch 5 bezieht sich auf eine weitere vorteilhafte Ausgestaltung des Verfahrens.

Ein Vorteil der Erfindung ist darin zu sehen, dass der Abstand zwischen zwei Anschlaglamellen in Verlaufsrichtung der Drehachse des Webrotors vergrössert werden kann, sodass ein Kettfaden mit erhöhter Zuverlässigkeit zwischen die beiden Anschlaglamellen eingelegt werden kann. Ein weiterer Vorteil ist darin zu sehen, dass durch die in Drehrichtung des Webrotors versetzt angeordneten Anschlaglamellen die Schussfäden gleichmässig an eine Gewebeanschlagkante angeschlagen werden.

Im weiteren wird die Erfindung an Hand eines Ausführungsbeispieles beschrieben. Es zeigen:
- Fig. 1a: Eine Draufsicht auf einen Webrotor;
- Fig. 1b: eine Seitenansicht des Webrotors;
- Fig. 1c: eine weitere Draufsicht auf den Webrotor.

Fig. 1b zeigt einen zylinderförmigen Webrotor 1, an dessen Oberfläche fachbildende Fachhalteelemente 4 angeordnet sind, welche die in Drehrichtung 7 des Webrotors 1 verlaufenden Kettfäden 6a,6b-6h in eine Hochfachstellung beziehungsweise in eine Tieffachstellung bringen, sodass ein Schusseintragskanal 4d entsteht, durch welchen ein Schussfaden mittels eines Fluides wie Luft eintragbar ist. Ein Schusseintragskanal 4d verläuft parallel zu der Welle 8 des Webrotors 1 und erstreckt sich über die gesamte Breite des Webrotors. In Drehrichtung 7 sind auf der Oberfläche des Webrotors 1 abwechslungsweise Fachhalteelemente 4 und Anschlaglamellen 3a, 3b angeordnet. Die Anschlaglamellen sind als ganze Anschlaglamellen 3a oder als halbe Anschlaglamellen 3b ausgeführt. Die ganzen Anschlaglamellen 3a sind derart ausgestaltet, dass sie auf einen vollständig zwischen die Kettfäden 6a-6h eingetragenen, und sich unmittelbar vor der Gewebeanschlagkante 9a befindlichen Schussfaden 9b ein Anschlagen an die Gewebeanschlagkante 9a bewirken.

Fig. la zeigt eine Draufsicht auf die Oberfläche des zylinderförmigen Webrotors 1. Auf dem Webrotor 1 sind Fachhalteelemente 4 angeordnet, welche vorstehende Teile 4a, 4b aufweisen, und dazwischen eine Sattelfläche 4c ausbilden. Die Kettfäden 6a-6h werden derart an die Oberfläche des Webrotors 1 gelegt, dass ein Kettfaden 6a-6h entweder über eine Sattelfläche 4c eine Fachhalteelementes 4 verläuft, sodass der Kettfaden eine Hochfachstellung einnimmt, oder derart, dass ein Kettfaden 6a-6h zwischen zwei Fachhalteelementen 4 verläuft und dabei eine Tieffachstellung einnimmt. Somit wird ein Webfach ausgebildet, durch welches ein Schussfaden eintragbar ist. Zum Einlegen der Kettfäden 6a-6h in den Webrotor dienen Legeelemente 5a-5h, welche parallel zur Welle 8 des Webrotors 1 beweglich sind, und die Kettfäden 6a-6h derart positionieren, dass sie in den Webrotor eingelegt werden. Beim Einlegen der Kettfäden 6a-6h ist nebst der Lage der Fachhalteelemente 4 auch die Lage der Anschlaglamellen 3a, 3b zu berücksichtigen. Die in Verlaufsrichtung des Welle 8 abwechslungsweise Anordnung von halben und ganzen Anschlaglamellen 3a, 3b kann für den Einlegevorgang vorteilhaft genutzt werden, indem beim Einlegen ein Kettfaden 6a durch das Legeelement 5a vorerst derart positioniert wird, dass der Kettfaden 6a sicher zwischen zwei ganze Anschlaglamellen 3a zu liegen kommt. Sobald der Kettfaden 6a, durch den sich in Drehrichtung 7 drehenden Webrotor zwischen den beiden ganzen Anschlaglamellen 3a liegt kann das Legeelement 5a nochmals bewegt werden, um festzulegen, in welchen der beiden durch die zwischen den ganzen Anschlaglamellen 3a angeordnete halbe Anschlaglamelle 3b ausgebildeten Zwischenräume der Kettfaden 6a eingelegt werden soll. Dabei wird, wie in Fig. lb dargestellt, der Bewegungsspielraum des Kettfadens 6a durch die ganze Anschlaglamelle 3a begrenzt, wogegen die halbe Anschlaglamelle 3b die Bewegungsfreiheit des Kettfadens 6a noch nicht behindert. Somit kann das Legeelement 5a derart ausgelenkt werden, dass der Kettfaden 6a an der ganzen Anschlaglamelle 3a anliegt, sodass der Kettfaden 6a sicher zwischen den beiden Anschlaglamellen 3a, 3b eingelegt wird. Ein derartiges Verfahren zum Einlegen von Kettfäden 6a in den Webrotor 1 weist den Vorteil auf, dass auch sehr dicht angeordnete Kettfäden sicher zwischen benachbarte Anschlaglamellen 3a, 3b einlegbar sind, beziehungsweise, dass auch zwischen zwei benachbarten, einen geringen Abstand aufweisenden Anschlaglamellen 3a, 3b ein Kettfaden 6a sicher einlegbar ist. Gleichzeitig erhöht sich hiermit der Zeitspielraum für das Einlegen der Kettfäden.

Der sich in Drehrichtung 7 drehende Webrotor fördert einen eingetragenen Schussfaden 9b zur Gewebeanschlagkante 9a hin, wobei der Schussfaden 9b aus dem Schusseintragskanal 4d gehoben wird, sodass er durch die ganzen Anschlaglamellen 3a an die Gewebeanschlagkante 9a des Gewebes 6 angeschlagen werden kann. Im Ausführungsbeispiel gemäss Fig. 1a sowie Fig. 1c sind die Anschlaglamellen 3a, 3b in Drehrichtung 7 des Webrotors 1 derart angeordnet, dass vier aufeinanderfolgend angeordnete Reihen von Anschlaglamellen 3a, 3b in Verlaufsrichtung der Welle 8 jeweils einen Abstand von a/4 aufweisen, sodass nach einem Abstand A die Anschlaglamellen 3a, 3b die Anschlaglamellen 3a, 3b wieder gleich fluchtend angeordnet sind. Die Abstände A1,A2,A3,A4 zwischen den Reihen von Anschlaglamellen 3a,3b sind gleich gross ausgestaltet.
Die in Drehrichtung 7 aufeinanderfolgend auf der Oberfläche des Webrotors angeordneten Kämme 3 mit Anschlaglamellen 3a,3b sind, von Kamm 3 zu Kamm 3, in Verlaufsrichtung der Welle 8 versetzt angeordnet. Zwei ganze Anschlaglamellen 3a weisen in Verlaufsrichtung der Welle 8 einen Abstand a auf. In Drehrichtung 7 benachbarte angeordnete Kämme 3 sind, wie in Fig. 1c dargestellt, jeweils in Verlaufsrichtung der Welle 8 um einen Betrag a/4 versetzt angeordnet, sodass die Anschlaglamellen 3a, 3b des fünften Kammes 3 wieder identisch zu denjenigen des ersten Kammes 3 angeordnet sind. Dieser Versatz der Anschlaglamellen 3a,3b, insbesondere der ganzen Anschlaglamellen 3a, bewirkt, dass die Schussfäden 9b gleichmässig über die Breite des Gewebes 6 verteilt angeschlagen werden, sodass ein gleichmässiges Gewebe 6 entsteht. Wären die Anschlaglamellen 3a nicht in Richtung der Welle 8 versetzt angeordnet, so könnte im Gewebe eine Kettstreifigkeit entstehen. Ohne eine versetzte Anordnung von einem Viertel des Abstandes a müssten pro angeordnete Reihe von Anschlaglamellen 3a,3b vier Mal so viele Anschlaglamellen 3a, 3b angeordnet sein, um die etwa gleiche Anschlagqualität eines Schussfadens an die Gewebeanschlagkante zu erzielen. Die Anschlaglamellen 3a, 3b können in Verlaufsrichtung der Welle 8 auch um einen anderen Betrag als a/4 versetzt angeordnet sein, insbesondere um einen ganzzahligen Bruchteil von a.

## Patentansprüche

1. Webrotor für eine Reihenfachwebmaschine mit an der Oberfläche des Webrotors (1) angeordneten, in einer Drehrichtung (7) verlaufenden Anschlaglamellen (3a, 3b), wobei der Webrotor (1) eine Welle (8) aufweist, und wobei in Drehrichtung (7) aufeinanderfolgend angeordnete Anschlaglamellen (3a, 3b) in Verlaufsrichtung der Welle (8) versetzt und regelmässig beabstandet angeordnet sind, und wobei in Verlaufsrichtung der Welle (8) abwechselnd eine ganze Anschlaglamelle (3a) und eine halbe Anschlaglamelle (3b) angeordnet ist, und wobei zwei in Verlaufsrichtung der Welle (8) nebeneinander angeordnete ganze Anschlaglamellen (3a) eine Distanz (a) aufweisen, dadurch gekennzeichnet, dass in Drehrichtung (7) aufeinanderfolgend angeordnete Anschlaglamellen (3a, 3b) in Verlaufsrichtung der Welle (8) einen Abstand von einem ganzzahligen Bruchteil der Distanz (a) aufweisen, und dass der Wert der ganzen Zahl zumindest 3 beträgt.

2. Webrotor nach Anspruch 1, dadurch gekennzeichnet, dass in Drehrichtung (7) aufeinanderfolgend angeordnete Anschlaglamellen (3a, 3b) in Verlaufsrichtung der Welle (8) einen Abstand von einem Viertel der Distanz (a) aufweisen.

3. Reihenfachwebmaschine mit einem Webrotor nach einem der Ansprüche 1 bis 2.

4. Verfahren zum Einlegen von Kettfäden (6a,6b) mittels Legeelementen (5a, 5b) in einen Anschlaglamellen (3a, 3b) aufweisenden Webrotor (1) einer Reihenfachwebmaschine (nach Anspruch 3), indem in einem ersten Verfahrensschritt ein Kettfaden (6a, 6b) durch das Legeelement (5a, 5b) zwischen die Anschlaglamellen (3a, 3b) positioniert wird, und, nachdem der Webrotor (1) um einen Winkelbetrag in Rotationsrichtung gedreht wurde, in einem zweiten Verfahrensschritt die Lage des Kettfadens (6a, 6b) durch das Legeelement (5a, 5b) verändert wird, derart, dass der Kettfaden (6a, 6b) an einer der Anschlaglamellen (3a, 3b) anliegt, sodass der Kettfaden (6a, 6b) während dem Einlegevorgang durch die Anschlaglamelle (3a, 3b) geführt wird.

5. Verfahren nach Anspruch 4, dadurch gekennzeichnet, dass in Verlaufsrichtung der Welle (8) des Webrotors (1) abwechselnd eine ganze Anschlaglamelle (3a) und eine halbe Anschlaglamelle (3b) angeordnet sind, und dass das Legeelement (5a,5b) im ersten Verfahrensschritt derart angesteuert wird, dass der Kettfaden (6a) sicher zwischen zwei ganze Anschlaglamellen (3a) zu liegen kommt, und dass das Legeelement (5a,5b) im danach folgenden zweiten Verfahrensschritt nochmals bewegt wird, um festzulegen, in welche der beiden durch die zwischen den ganzen Anschlaglamellen (3a) angeordnete halbe Anschlaglamelle (3b) ausgebildeten Zwischenräume der Kettfaden (6a) eingelegt wird.

## Claims

1. Weaving rotor for a series shed weaving machine with beat-up lamella (3a, 3b) which are arranged at the surface of the weaving rotor (1) and extend in a direction of rotation (7), with the weaving rotor (1) having a shaft (8),wherein beat-up lamella (3a, 3b) which are arranged to follow one another in the direction of rotation (7) are offset in the direction of extent of the shaft (8) and spaced regularly in the direction of extent of the shaft (8), wherein a whole beat-up lamella (3a) and a half beat-up lamella (3b) are alternatively arranged in the direction of extent of the shaft (8) and wherein two whole beat-up lamella (3a) which are arranged adjacently in the direction of extent of the shaft (8) have a spacing (a), characterised in that beat-up lamella (3a, 3b) which are arranged following one another in the direction of rotation (7) have a spacing of a integral fraction of the distance (a) in the direction of extent of the shaft (8), and in that the value of the integer amounts to at least 3.

2. Weaving rotor in accordance with claim 1,
characterised in that beat-up lamella (3a, 3b) which are arranged following one another in the direction of rotation (7) have a spacing of one quarter of the spacing (a) in the direction of extent of the shaft (8) .

3. Series shed weaving machine with a weaving rotor in accordance with one of the claims 1 to 2.

4. Method for inserting warp threads (6a, 6b) by means of laying in elements (5a, 5b) into a weaving rotor (1) of a series shed weaving machine in accordance with claim 3 having beat-up lamella (3a, 3b), wherein, in a first method step, a warp thread (6a, 6b) is positioned by the laying-in element (5a, 5b) between the beat-up lamella (3a, 3b) and, in a second method step, after the weaving rotor (1) has been rotated by an angular amount in the direction of rotation, the position of the warp thread (6a, 6b) is changed by the laying in element (5a, 5b) in such a manner that the warp thread (6a, 6b) lies in contact with one of the beat-up lamella (3a, 3b) so that the warp thread (6a, 6b) is guided by the beat-up lamella (3a, 3b) during the laying-in process.

5. Method in accordance with claim 4, characterised in that a whole beat-up lamella (3a) and a half beat-up lamella (3b) are alternately arranged in the direction of extent of the shaft (8); in that the laying-in element (5a, 5b) is controlled in a first method step such that the warp thread (6a) comes to lie reliably between two whole beat-up lamella (3a); and in that the laying-in element (5a, 5b) is moved once again in order to determine in which of the two intermediate spaces formed by the half beat-up lamella (3b) between the whole beat-up lamella (3a) the warp thread (6a) is laid.

## Revendications

1. Rotor de tissage pour un métier à tisser à foule linéaire avec des lamelles de butée (3a, 3b) disposées à la surface du rotor de tissage (1), s'étendant dans une direction de rotation (7), où le rotor de tissage (1) présente un arbre (8) et où des lamelles de butée (3a, 3b) disposées les unes derrière les autres dans la direction de rotation (7) sont décalées dans la direction d'extension de l'arbre (8) et sont espacées régulièrement, et où sont disposées dans la direction d'extension de l'arbre (8) alternativement une lamelle de butée entière (3a) et une demi-lamelle de butée (3b), et où deux lamelles de butée entières (3a) disposées dans la direction d'extension de l'arbre (8) l'une à côté de l'autre présentent une distance (a), caractérisé en ce que des lamelles de butée (3a, 3b) disposées les unes derrière les autres dans la direction de rotation (7) présentent dans la direction d'extension de l'arbre (8) un écart d'une fraction entière de la distance (a), et que la valeur du nombre entier est au moins de 3.

2. Rotor de tissage selon la revendication 1, caractérisé en ce que des lamelles de butée (3a, 3b) disposées les unes derrière les autres dans la direction de rotation (7) présentent dans la direction d'extension de l'arbre (8) un écart d'un quart de la distance (a).

3. Métier à tisser à foule linéaire comportant un rotor de tissage selon l'une des revendications 1 à 2.

4. Procédé pour l'insertion de fils de chaîne (6a, 6b) au moyen d'éléments à passettes (5a, 5b) dans un rotor de tissage (1) présentant des lamelles de butée (3a, 3b) d'un métier à tisser à foule linéaire selon la revendication 3, où lors d'une première étape de procédé, un fil de chaîne (6a, 6b) est positionné par l'élément à passettes (5a, 5b) entre les lamelles de butée (3a, 3b) et, après avoir fait tourner le rotor de tissage (1) selon une valeur angulaire dans la direction de rotation, lors d'une deuxième étape de procédé, la position du fil de chaîne (6a, 6b) est modifiée par l'élément à passettes (5a, 5b) de telle sorte que le fil de chaîne (6a, 6b) s'applique à l'une des lamelles de butée (3a, 3b) de telle sorte que le fil de chaîne (6a, 6b) est guidé pendant l'opération d'insertion par la lamelle de butée (3a, 3b).

5. Procédé selon la revendication 4, caractérisé en ce que sont disposées dans la direction d'extension de l'arbre (8) du rotor de tissage (1) alternativement une lamelle de butée entière (3a) et une demi-lamelle de butée (3b), et en ce que l'élément à passettes (5a, 5b) est commandé lors de la première étape de procédé de façon que le fil de chaîne (6a) se situe d'une manière sûre entre deux lamelles de butée entières (3a), et que l'élément à passettes (5a, 5b) est déplacé lors de la deuxième étape de procédé suivante encore une fois pour définir celui des deux espaces intermédiaires formés par la demi-lamelle de butée (3b) disposée entre les lamelles de butée entières (3a), dans lequel sera inséré le fil de chaîne (6a) .
